# EUROPÄISCHE PATENTSCHRIFT

(11) **EP 2 865 297 B1**
(45) Veröffentlichungstag und Bekanntmachung des Hinweises auf die Patenterteilung: **06.09.2017**
(21) Anmeldenummer: 14002401.9
(22) Anmeldetag: 12.07.2014
(51) Int. Cl.: A47D 13/02

(54) **Kleinkind- und Babytrage**
Small child and baby carrier
Porte-enfant et porte-bébé

(30) Priorität: 28.10.2013 DE 202013009461 U
(43) Veröffentlichungstag der Anmeldung: 29.04.2015
(73) Patentinhaber: Schaarschmidt, Lewon, Midlevels (CN)
(72) Erfinder: Schaarschmidt, Lewon, Midlevels (CN)
(74) Vertreter: Schön, Thilo

(56) Entgegenhaltungen:
- DE-U1-202008 013 895
- US-A1- 2010 147 910

## Beschreibung

Die Erfindung betrifft eine Kleinkind- und Babytrage nach dem Oberbegriff des Anspruchs 1.

Kleinkind- und Babytragen sind seit langem bekannt und bestehen im Wesentlichen aus einem Hüftgurt, aus einem mit dem Hüftgurt verbundenen Sitzsack und zumeist zwei Schultergurten, mit dem das obere Ende des Sitzsackes mit einem unteren / mittleren Bereich des Sitzsackes oder mit dem Hüftgurt verbunden oder verbindbar ist. Im Benutzungszustand erstreckt sich der Hüftgurt um die Hüfte des Trägers und das Kleinkind oder Baby sitzt im Sitzsack, wobei sein Gesäß in Kontakt mit einem Gesäßabschnitt des Sitzsackes ist und es (je nach Orientierung) mit dem Rücken oder mit dem Bauch / Brustkorb an einem Oberkörperabschnitt des Sitzsackes anliegt.

Solche Kleinkind- und Babytragen sollen natürlich über ein gewisses Altersintervall des Kindes benutzt werden können. Hieraus ergibt sich im Allgemeinen das Problem, dass die Kleinkind- und Babytragen für kleine Babys ungeeignet sind, sofern keine zusätzlichen Maßnahmen getroffen werden.

Zur Lösung dieses Problems sind sogenannte Babytrageeinsätze bekannt geworden, welche im Bedarfsfall derart angeordnet werden, dass sie den Gesäßabschnitt des Sitzsackes zumindest abschnittsweise überspannen, um so dem Baby eine erhöhte Sitzposition zu geben und gegebenenfalls die Tiefe der Kleinkind- und Babytrage (also den Abstand zwischen Oberkörperabschnitt und Brust-Bauch-Bereich des Trägers / der Trägerin) zu verringern.

Die DE 20 2012 104 318 schlägt hierzu vor, den Babytrageeinsatz als vollständig separates Element auszugestalten, das im Bedarfsfall mit dem Sitzsack verbunden wird. Nachteilig hieran ist, dass der Babytrageeinsatz bei Nichtbenutzung verloren gehen kann und dass ein Verschlusselement, insbesondere eine Hälfte eines Reißverschlusses, am Gesäßabschnitt angeordnet werden muss.

Auch die gattungsbildende US 2010/0147910 A1 zeigt eine Kleinkind- und Babytrage mit einem Babytrageeinsatz. Das erste Ende des Babytrageeinsatzes ist dauerhaft mit dem Gesäßbereich des Sitzsackes verbunden, nämlich vernäht. Anschließend an diese Naht weist der Sitzsack eine Tasche auf, in welche der Babytrageeinsatz einfaltbar ist.

Die DE 20 2008 013 895 U1 zeigt ebenfalls eine Kleinkind- und Babytrage mit einem Babytrageeinsatz, welcher in eine Tasche des Sitzsackes aufnehmbar ist.

Hiervon ausgehen stellt sich die vorliegende Erfindung die Aufgabe, eine gattungsgemäße Kleinkind- und Babytrage dahingehend weiterzubilden, dass die beschriebenen Nachteile des Standes der Technik vermieden werden.

Diese Aufgabe wird durch eine Kleinkind- und Babytrage mit den Merkmalen des Anspruchs 1 gelöst.

Erfindungsgemäß ist das erste Ende des Babytrageeinsatzes dauerhaft mit dem Hüftgurt verbunden und am oder im Hüftgurt ist eine Tasche angeordnet, in welche der Babytrageeinsatz bei Nichtgebrauch zumindest teilweise aufnehmbar ist, wobei der Babytrageeinsatz vorzugsweise vollständig in die Tasche einfaltbar ist.

Es wird somit eine Kleinkind- und Babytrage zur Verfügung gestellt, welche für Kleinkinder und Babys unterschiedlicher Größe geeignet ist, bei der Babytrageeinsatz nicht verloren gehen kann und welche sowohl für Kleinkinder als auch für Babys einen hohen Komfort bietet.

Bevorzugte Ausführungsfomen ergeben sich aus den Unteransprüchen sowie aus dem nun mit Bezug auf die Figuren näher dargestellten Ausführungsbeispiel.

Die Erfindung wird nun anhand eines Ausführungsbeispiels mit Bezug auf die Figuren näher beschrieben. Hierbei zeigen:
- Figur 1: eine Kleinkind- und Babytrage in einem ausgebreiteten Zustand,
- Figur 2: das in Figur 1 gezeigte in einem Benutzungszustand in einer perspektivischen Ansicht,
- Figur 3: einen schematischen Schnitt durch einen unteren Bereich des in Figur 2 Gezeigten und
- Figur 4: das in Figur 3 gezeigte bei Benutzung des Babytrageeinsatzes.

Die Figur 1 zeigt ein Ausführungsbeispiel einer erfindungsgemäßen Kleinkind- und Babytrage in einem entfalteten Zustand, Figur 2 zeigt die Babytrage aus Figur 1 in einem ersten Benutungszustand, in welchem der Babytrageeinsatz nicht benutzt wird.

Die Kleinkind- und Babytrage weist einen sich von einem ersten Ende 12 zu einem zweiten Ende 14 erstreckenden Hüftgurt 10 auf. Die beiden Enden 12, 14 können - beispielsweise mittels einer Kunststoff-Schließe, wie sie aus dem Bereich der Rucksäcke bekannt ist (nicht dargestellt) - miteinander verbunden werden. Vom unteren Ende des Hüftgurtes 10 erstreckt sich ein Sitzsack 20, dessen unteres Ende 22 mit dem Hüftgurt 10 verbunden ist. An das untere Ende 22 des Sitzsackes 20 schließt sich der im gezeigten Ausführungsbeispiel tailliert ausgebildete Gesäßabschnitt 26 und an diesen der Oberkörperabschnitt 28 an, welcher am oberen Ende 24 des Sitzsackes 20 endet. Vom oberen Ende 24 (oder benachbart hierzu) des Sitzsackes erstrecken sich zwei Schultergurte, 30, 30', deren dem oberen Ende des Sitzsackes abgewandte Enden entweder mit dem Hüftgurt (wie in Figur 2 dargestellt) oder (nicht dargestellt) mit einem mittleren oder unteren Bereich des Sitzsackes verbunden oder verbindbar sind. Es können zusätzliche Elemente, insbesondere in Form von Gurten oder dergleichen, vorgesehen sein, die dem Baby / Kleinkind seitlichen Halt geben. Dies ist jedoch nicht dargestellt.

Mit dem Hüftgurt 10 ist weiterhin ein erstes Ende 42 eines Babytrageeinsatzes 40 dauerhaft verbunden, insbesondere vernäht. Dieser Babytrageeinsatz 40 erstreckt sich von seinem ersten Ende 42 zu einem zweiten Ende 44, wobei er sich zum zweiten Ende 44 hin verbreitert, das heißt, es gibt einen verbreiterten Endbereich 44a. Zwischen dem ersten Ende 42 des Babytrageeinsatzes 40 und dem unteren Ende 22 des Sitzsackes 20 ist eine Tasche 16 im oder am Hüftgurt 10 angeordnet. Im gezeigten Ausführungsbeispiel ist diese Tasche 16 auf den Hüftgurt 10 aufgesetzt. Der Babytrageeinsatz 40 ist - vorzugsweise vollständig - in diese Tasche einfaltbar, wie dies später mit Bezug auf die Figur 3 noch gezeigt wird. In dem Zustand, in welchem der Babytrageeinsatz 40 in die Tasche 16 eingefaltet ist, kann diese verschlossen werden, im gezeigten Ausführungsbeispiel mittels einer Klappe 18; hierbei kann ein Klettverschluss zwischen Klappe und Tasche vorgesehen sein. Anstatt einer Klappe könnte insbesondere auch ein Reißverschluss vorgesehen sein.

Um den zweiten Endbereich 44a des Babytrageeinsatzes 40 mit dem Oberkörperabschnitt 28 des Sitzsackes 20 verbinden zu können, sind im Endbereich 44a Halteelemente und am Oberkörperabschnitt 28 hierzu komplementäre Gegenhalteelemente vorgesehen, so dass jedes Halteelement und jedes Gegenhalteelement ein Paar bilden. Im gezeigten Ausführungsbeispiel sind die Halteelemente Druckknöpfe 46 und die Gegenhalteelemente Gegendruckknöpfe 29. Hierbei liegen die wirksamen Oberflächen der Halteelemente (hier der Druckknöpfe) im entfalteten Zustand der Figur 1 auf der selben Seite wie die Tasche (weisen in der Darstellung der Figur 1 also nach oben), während die wirksamen Oberflächen der Gegenhalteelemente (hier der Gegendruckknöpfe) im entfalteten Zustand der Figur 1 auf der anderen Seite liegen (sie weisen in der Darstellung der Figur 1 also nach unten, weswegen sie in Figur 1 auch gestrichelt dargestellt sind).

Die Figur 3 ist ein schematischer Schnitt durch einen unteren Bereich des in Figur 2 Gezeigten. Man erkennt gut den in die Tasche 16 eingefalteten Babytrageeinsatz 40 sowie die Gegenhalteelemente (Gegendruckknöpfe 29), welche nach au-βen weisend am Oberkörperabschnitt 28 angeordnet sind. Durch diese Anordnung (nach außen weisend, beziehungsweise vollständig auf der Außenseite angeordnet) beeinträchtigen die Gegenhalteelemente den Komfort des Kleinkindes/Babys nicht. Ebenso beeinträchtigt die Tasche 16 mit dem in die Tasche eingefalteten Babytrageeinsatz 44 den Komfort des getragenen Kleinkindes nicht, insbesondere da der Gesäßabschnitt 20 unbeeinträchtigt ist.

Soll ein noch sehr kleines Kind (Baby) getragen werden, so wird die Tasche geöffnet, der Babytrageeinsatz wird herausgefaltet und die Halteelemente werden mit den Gegenhalteelementen verbunden. Hierbei umgreift der Endbereich 44a die beiden Seitenkanten des Oberkörperabschnitts 28, so dass die Druckknöpfe 46von außen an die Gegendruckknöpfe 29 geknöpft werden (Figur 4). Eine entsprechende Geometrie, also ein Umgreifen des Oberkörperabschnitts 28 durch den Endbereich 44a des Babytrageeinsatzes 40 ist auch für andere Paare von Halteelementen / Gegenhalteelementen möglich, siehe hierzu insbesondere Anspruch 6. In diesem Zustand bietet der Babytrageeinsatz eine gegenüber dem Gesäßabschnitt 26 erhöhte Sitzposition, da ein Abschnitt des Babytrageeinsatzes 40 den Gesäßabschnitt 26 überspannt. Je nach konkreter geometrischer Ausgestaltung kann ein Verbinden des zweiten Endes 44 (beziehungsweise des zweiten Endbereichs 44a) des Babytrageeinsatzes 40 mit dem Oberkörperabschnitts 28 auch zu einer Reduzierung der Tiefe der Kleinkind- und Babytrage führen, wie dies in den Figuren 3 und 4 auch dargestellt ist.

Auch wenn es (wie dargestellt) bevorzugt ist, dass die Tasche so dimensioniert ist, dass der Babytrageeinsatz vollständig in sie eingefaltet werden kann, so sind auch Ausführungsformen denkbar, bei denen der Babytrageeinsatz nur teilweise in die Tasche aufnehmbar ist.

Hüftgurt und Sitzsack bestehen vorzugsweise aus den hierfür üblichen, flexiblen Materialien; der Babytrageeinsatz besteht vorzugsweise aus einem Gewebe aus Kunst- oder Naturfasern.

### Bezugszeichenliste

- 10: Hüftgurt
- 12: erstes Ende des Hüftgurts
- 14: zweites Ende des Hüftgurts
- 16: Tasche
- 18: Klappe
- 20: Sitzsack
- 22: unteres Ende
- 24: oberes Ende
- 26: Gesäßabschnitt
- 28: Oberkörperabschnitt
- 29: Gegendruckknopf
- 30, 30': Schultergurt
- 40: Babytrageeinsatz
- 42: erstes Ende des Babytrageeinsatzes
- 44: zweites Ende des Babytrageeinsatzes
- 44a: Endbereich
- 46: Druckknopf

## Patentansprüche

1. Kleinkind- und Babytrage mit:
einem Hüftgurt (10),
einem sich von einem mit dem Hüftgurt (10) fest verbundenen unteren Ende (22) zu einem oberen Ende (24) erstreckenden Sitzsack (20) mit einem zum unteren Ende (22) benachbarten Gesäßabschnitt (26) und einem sich vom Gesäßabschnitt (26) zum oberen Ende erstreckenden Oberkörperabschnitt (28).
wenigstens einem sich vom oberen Ende (24) oder von einem oberen Endbereich des Sitzsackes (20) erstreckenden Schultergurt (30, 30') und einem sich von einem ersten Ende (42) zu einem zweiten Ende (44) erstreckenden Babytrageeinsatz (40), wobei das zweite Ende (44) oder ein zum zweiten Ende benachbarter Endbereich (44a) lösbar mit dem Oberkörperabschnitt (28) verbindbar ist,
**dadurch gekennzeichnet, dass** das erste Ende (42) ummittelbar dauerhaft mit dem Hüftgurt (10) verbunden ist und dass eine Tasche (16) vorgesehen ist, welche sich im Hüftgurt (10) befindet, oder welche auf den Hüftgurt (10) aufgesetzt ist, in welche der Babytrageeinsatz (40) bei Nichtgebrauch ganz oder teilweise aufnehmbar ist.

2. Kleinkind- und Babytrage nach Anspruch 1, **dadurch gekennzeichnet, dass** die Tasche (16) verschließbar ist.

3. Kleinkind- und Babytrage nach Anspruch 2, **dadurch gekennzeichnet, dass** die Tasche (16) mittels eines Reißverschlusses verschließbar ist.

4. Kleinkind- und Babytrage nach Anspruch 2, **dadurch gekennzeichnet, dass** eine Klappe (18) vorgesehen ist, mittels der die Tasche verschließbar ist.

5. Kleinkind- und Babytrage nach einem der vorangehenden Ansprüche, **dadurch gekennzeichnet, dass** im Endbereich (44a) des Babytrageeinsatzes (40) Halteelemente und am Oberkörperabschnitt (28) Gegenhalteelemente vorgesehen sind, wobei ein Halteelement und ein Gegenhalteelement ein Paar bilden.

6. Kleinkind- und Babytrage nach Anspruch 5, **dadurch gekennzeichnet, dass** die Paare durch Druckknöpfe (46) und Gegendruckknöpfe (29) und/oder durch Haken und Ösen und/oder durch Knöpfe und Knopflöcher und/oder durch Klettelemente und Gegenklettelemente und/oder durch Reißverschlusshälften und/oder durch Bänder und Schlaufen gebildet werden.

7. Kleinkind- und Babytrage nach Anspruch 5 oder Anspruch 6, **dadurch gekennzeichnet, dass** die Gegenhalteelemente an der Außenseite des Oberkörperabschnitts (28) angeordnet sind.

8. Kleinkind- und Babytrage nach einem der vorangehenden Ansprüche, **dadurch gekennzeichnet, dass** sich der Babytrageeinsatz (40) zu seinem zweiten Ende (44) hin verbreitert, so dass er im Benutzungszustand den Oberkörperabschnitt (28) des Sitzsacks (20) abschnittsweise umgreift.

## Claims

1. A small child and baby carrier, comprising:
a waist strap (10),
a carry bag (20) which extends from a lower end (22) that is fixedly connected to the waist strap (10) to an upper end (24), with a bottom section (26) adjacent to the lower end (22) and an upper body section (28) that extends from the bottom section (26) to the upper end,
at least one shoulder strap (30, 30') extending from an upper end (24) or an upper end region of the carry bag (20) and
a baby carry insert (40) that extends from a first end (42) to a second end (44),
wherein the second end (44) or an end region (44a) adjacent to the second end can be connected detachably to the upper body section (28),
**characterized in that** the first end (42) is directly permanently connected to the waist strap (10) and that a pocket (16) is provided, said pocket being located in the waist strap (10) or being patched onto the waist strap (10), in which pocket the baby carrier insert (40) can either partially or completely be accommodated when it is not in use.

2. The small child and baby carrier according to claim 1, **characterized in that** the pocket (16) can be closed.

3. The small child and baby carrier according to claim 2, **characterized in that** the pocket (16) can be closed with a zipper.

4. The small child and baby carrier according to claim 2, **characterized in that** a flap (18) is provided by means of which the pocket can be closed.

5. The small child and baby carrier according to one of the preceding claims, **characterized in that** holding elements are provided in the end region (44a) of the baby carrier insert (40) and counter holding elements are provided at the upper body section (28), wherein one holding element and one counter holding element form a pair.

6. The small child and baby carrier according to claim 5, **characterized in that** the pairs are formed by snaps (46) and counter snaps (29), and/or hooks and eyelets, and/or buttons and button holes, and/or Velcro elements and counter elements, and/or zipper halves, and/or tapes and loops.

7. The small child and baby carrier according to claim 5 or 6, **characterized in that** the counter holding elements are arranged on the outer side of the upper body section (28).

8. The small child and baby carrier according to one of the preceding claims, **characterized in that** the baby carrier insert (40) expands toward its second end (44), so that it encompasses in some sections the upper body section (28) of the carry bag (20) when in the use state.

## Revendications

1. Porte-enfant et porte-bébé comprenant :
une ceinture de hanches (10)
un coussin de siège (20) s'étendant d'une extrémité inférieure (22) reliée fixement à la ceinture de hanches (10) à une extrémité supérieure (24) et comprenant une partie fessier (26) voisine de l'extrémité inférieure (22), et une partie buste (28) s'étendant depuis la partie fessier (26) à l'extrémité supérieure,
au moins une ceinture d'épaule (30, 30') s'étendant depuis l'extrémité supérieure (24) ou une région terminale supérieure du coussin de siège (20), et
un élément de porte-bébé (40) s'étendant depuis une première extrémité (42) à une deuxième extrémité (44), la deuxième extrémité (44) ou une région terminale (44a) adjacente à la deuxième extrémité pouvant être reliée de manière amovible à la partie buste (28),
**caractérisé en ce que** la première extrémité (42) est reliée directement et de manière permanente à la ceinture de hanches (10) et **en ce qu'**il est prévu une poche (16) qui se situe dans la ceinture de hanches (10) ou est placée sur la ceinture de hanches (10), poche dans laquelle l'élément de porte-bébé (40) peut être logé complètement ou partiellement en absence d'utilisation.

2. Porte-enfant et porte-bébé selon la revendication 1, **caractérisé en ce que** la poche (16) peut être fermée.

3. Porte-enfant et porte-bébé selon la revendication 2, **caractérisé en ce que** la poche (16) peut être fermée au moyen d'une fermeture à glissière.

4. Porte-enfant et porte-bébé selon la revendication 2, **caractérisé en ce qu'**il est prévu un rabat (18) au moyen duquel la poche peut être fermée.

5. Porte-enfant et porte-bébé selon l'une des revendications précédentes, **caractérisé en ce qu'**il est prévu des éléments de maintien au niveau de la région terminale (44a) de l'élément de porte-bébé (40) et des éléments de maintien conjugué sur la partie buste (28), un élément de maintien et un élément de maintien conjugué formant une paire.

6. Porte-enfant et porte-bébé selon la revendication 5, **caractérisé en ce que** les paires sont formées par des boutons pressions (46) et des boutons pressions conjugués (29) et/ou par des crochets et des oeillets et/ou par des boutons et des boutonnières et/ou par des éléments agrippants et des éléments agrippants conjugués et/ou par des moitiés de fermeture à glissière et/ou par des rubans et des boucles.

7. Porte-enfant et porte-bébé selon la revendication 5 ou 6, **caractérisé en ce que** les éléments de maintien conjugués sont agencés sur la face extérieure de la partie buste (28).

8. Porte-enfant et porte-bébé selon l'une des revendications précédentes, **caractérisé en ce que** l'élément de porte-bébé (40) s'élargit à sa deuxième extrémité (44), de sorte qu'en cours d'utilisation il entoure partiellement la partie buste (28) du coussin de siège (20).
